# EUROPÄISCHE PATENTANMELDUNG

(11) **EP 1 228 726 A2**
(43) Veröffentlichungstag der Anmeldung: **07.08.2002**
(21) Anmeldenummer: 02002635.7
(22) Anmeldetag: 05.02.2002
(51) Int. Cl.: A47F 3/04

(54) **Warenpräsentationsmöbel mit wenigstens zwei Verdampfern**

(30) Priorität: 06.02.2001 DE 10105246
(71) Anmelder: Linde Aktiengesellschaft, 65189 Wiesbaden (DE)
(72) Erfinder: Möller, Bernhard, 65468 Astheim (DE); Krieger, Thomas, 64560 Riedstadt (DE)
(74) Vertreter: Zahn, Christoph

(57) **Zusammenfassung**

Es wird ein Warenpräsentationsmöbel mit wenigstens zwei Verdampfern und Flüssigkeits- und Saugleitungen, über die den Verdampfern ein Kältemittel(gemisch), das aus einer Kältemittel(gemisch)versorgungseinrichtung stammt, zugeführt oder von diesen abgeführt wird, beschrieben.

Erfindungsgemäß sind die Verdampfer (V, V', V", V"') über eine gemeinsame Flüssigkeitsleitung (1, 3) und eine gemeinsame Saugleitung (7, 8) mit der Kältemittel(gemisch)versorgungseinrichtung verbunden.

In der gemeinsamen Flüssigkeitsleitung (1, 3) ist ein Expansionsorgan, vorzugsweise ein Expansionsventil (4) angeordnet. Ferner kann die gemeinsame Flüssigkeitsleitung (1, 3) in den Verdampfern (V, V', V", V"') zugeordnete Venturi-Verteiler münden.

## Beschreibung

Die Erfindung betrifft ein Warenpräsentationsmöbel mit wenigstens zwei Verdampfer und Flüssigkeits- und Saugleitungen, über die den Verdampfern ein Kältemittel(gemisch), das aus einer Kältemittel(gemisch)versorgungseinrichtung stammt, zugeführt oder von diesen abgeführt wird.

Unter dem Begriff "Warenpräsentationsmöbel" seien Möbel jeglicher Art, die der Präsentation und/oder Lagerung von Waren dienen, insbesondere (Tiefkühl- bzw. Kühl)Regale bzw. -Schränke, (Tiefkühl- bzw. Kühl)Truhen, (Tiefkühl- bzw. Kühl)Inseln, (Kühl)Theken, etc., zu verstehen.

Werden in Warenpräsentationsmöbeln mehrere Verdampfer vorgesehen, so wird bisher jeder Verdampfer getrennt an die (zentrale) Kältemittel(gemisch)versorgungseinrichtung angeschlossen. Dies hat zur Folge, dass zu jedem Warenpräsentationsmöbel eine der Anzahl der Verdampfer entsprechende Zahl von Flüssigkeits- sowie Saugleitungen geführt werden muss. Bei der Aufstellung dieser Warenpräsentationsmöbel in einem Ladengeschäft müssen diese Flüssigkeitsund Saugleitungen mittels Lötverbindungen mit den Verdampfern verbunden werden.

Das vorgenannte Funktionsprinzip hat des Weiteren zur Folge, dass für jeden Verdampfer ein separates Expansionsorgan - hierbei handelt es üblicherweise um ein Expansionsventil - vorgesehen werden muss. Zudem ist im Regelfall für die Flüssigkeits- und Saugleitung eines jeden Verdampfers ein innerer Wärmetauscher erforderlich.

Aufgabe der vorliegenden Erfindung ist es, ein gattungsgemäßes Warenpräsentationsmöbel anzugeben, bei dem eine Kosteneinsparung durch eine Reduzierung der Bauteile erzielt werden kann und darüber hinaus eine schnellere und vereinfachte Montage des Möbels, insbesondere in dem Ladengeschäft, möglich ist. Des Weiteren soll eine sichere und bessere Dichtigkeit des Kältemittel(gemisch)kreislaufes gewährleistet werden können.

Zur Lösung dieser Aufgabe wird ein Warenpräsentationsmöbel vorgeschlagen, das dadurch gekennzeichnet ist, dass die Verdampfer über eine gemeinsame Flüssigkeitsleitung und eine gemeinsame Saugleitung mit der Kältemittel(gemisch)versorgungseinrichtung verbunden sind.

Die Verdampfer eines Warenpräsentationsmöbels werden erfindungsgemäß nunmehr kältetechnisch zu einem Verdampfer zusammengeschaltet. Dies hat zur Folge, dass für jedes Warenpräsentationsmöbel nur mehr eine Flüssigkeitsleitung sowie eine Saugleitung benötigt werden. Zudem ist bei dem erfindungsgemäßen Warenpräsentationsmöbel lediglich ein Expansionsorgan, bei dem es sich vorzugsweise um ein Expansionsventil handelt, erforderlich.

Das erfindungsgemäße Warenpräsentationsmöbel sowie weitere Ausgestaltungen desselben, die Gegenstände der Unteransprüche sind, seien anhand des in der Figur dargestellten Ausführungsbeispieles und Funktionsprinzips näher erläutert.

Die Figur zeigt zwei Verdampfer V und V', die der Abkühlung eines Kühlluftstromes 9 bzw. 10 dienen. Im Prinzip können pro Warenpräsentationsmöbel beliebig viele Verdampfer - dargestellt durch die gestrichelt gezeichneten Verdampfer V" und V"'-vorgesehen werden.

Über eine Flüssigkeitsleitung 1 wird ein Kältemittel oder Kältemittelgemisch einem inneren Wärmetauscher 2 zugeführt und in diesem durch das gasförmige Kältemittel(gemisch) in der Leitung 7, auf das im Folgenden noch näher eingegangen werden wird, unterkühlt. Anschließend wird das Kältemittel(gemisch) über Leitung 3 einem Expansionsventil 4 zugeführt und in diesem entspannt. Das dabei entstehende Flüssigkeits-/Gasgemisch wird nunmehr über die Leitungen 5 und 5' gleichmäßig auf die Verdampfer V und V' verteilt. Dies kann beispielsweise mittels sog. Venturi-Verteiler erfolgen.

Über die Leitungen 6 und 6', die in die gemeinsame Saugleitung 7 münden, wird das Kältemittel(gemisch)gas aus den Verdampfern V und V' abgeführt und ebenfalls dem bereits erwähnten Wärmetauscher 2 zugeführt. In diesem wird das Kältemittel(gemisch)gas - wie ebenfalls bereits erwähnt - überhitzt und über Leitung 8 wiederum der (zentralen) Kältemittel(gemisch)versorgungseinrichtung zugeführt.

Das Vorsehen des inneren Wärmetauschers 2 bzw. eine Anordnung von Flüssigkeitsund Saugleitung dergestalt, dass ein Wärmetausch realisiert werden kann, ist jedoch nicht zwingend erforderlich.

Pro erfindungsgemäßen Warenpräsentationsmöbel sind nunmehr lediglich ein Expansionsorgan sowie gegebenenfalls ein innerer Wärmetauscher erforderlich. Ferner können Rohrleitungen - es kommen im Regelfall Kupferrohrleitungen zum Einsatz - eingespart werden. Es verringert sich auch der erforderliche Isolationsaufwand für die Rohrleitungen; dies gilt nicht nur für die Rohrleitungen in dem Warenpräsentationsmöbel selbst, sondern auch für die Rohrleitungen zwischen den einzelnen Warenpräsentationsmöbeln und der Kältemittel(gemisch)versorgungseinrichtung.

Darüber hinaus wird die Montage in der Produktion sowie am Aufstellungsort vereinfacht, da zum einen lediglich ein Expansionsorgan montiert werden muss und zum anderen die Zahl der Lötverbindungen reduziert wird. Nachdem grundsätzlich jede Lötverbindung eine potenzielle Leckstelle darstellt, wird durch eine Reduzierung der Anzahl der Lötverbindungen die Dichtigkeit des Systems erhöht. Bei der Vornahme von Lötverbindungen in Ladengeschäften besteht zudem das Problem, dass eine effektive und schnelle Lecksuche im Regelfall nicht realisiert werden kann.

## Patentansprüche

1. Warenpräsentationsmöbel mit wenigstens zwei Verdampfern und Flüssigkeits- und Saugleitungen, über die den Verdampfern ein Kältemittel(gemisch), das aus einer Kältemittel(gemisch)versorgungseinrichtung stammt, zugeführt oder von diesen abgeführt wird, **dadurch gekennzeichnet, dass** die Verdampfer (V, V', V", V"') über eine gemeinsame Flüssigkeitsleitung (1, 3) und eine gemeinsame Saugleitung (7, 8) mit der Kältemittel(gemisch)versorgungseinrichtung verbunden sind.

2. Warenpräsentationsmöbel nach Anspruch 1, **dadurch gekennzeichnet, dass** in der gemeinsamen Flüssigkeitsleitung (1, 3) ein Expansionsorgan, vorzugsweise ein Expansionsventil (4) angeordnet ist.

3. Warenpräsentationsmöbel nach Anspruch 1 oder 2, **dadurch gekennzeichnet, dass** die gemeinsame Flüssigkeitsleitung (1, 3) in den Verdampfern (V, V', V", V"') zugeordnete Venturi-Verteiler mündet.

4. Warenpräsentationsmöbel nach einem der vorhergehenden Ansprüche, **dadurch gekennzeichnet, dass** die gemeinsame Flüssigkeitsleitung (1, 3) und die gemeinsame Saugleitung (7, 8) im Wärmekontakt (2) stehen.
